# FASCICULE DE BREVET EUROPEEN

(11) **EP 2 479 767 B1**
(45) Date de publication et mention de la délivrance du brevet: **20.09.2017**
(21) Numéro de dépôt: 12151370.9
(22) Date de dépôt: 17.01.2012
(51) Int. Cl.: H01H 9/40, H01H 36/00

(54) **Contacteur et interrupteur**
Schütz und Schalter
Contactor and switch

(30) Priorité: 19.01.2011 FR 1150424
(43) Date de publication de la demande: 25.07.2012
(73) Titulaire: Commissariat à l'Énergie Atomique et aux Énergies Alternatives, 75015 Paris (FR)
(72) Inventeur: Vuillermet, Yannick, 73000 Chambéry (FR); Sibuet, Henri, 38500 La Buisse (FR)
(74) Mandataire: Colombo, Michel

(56) Documents cités:
- WO-A1-01/67476
- WO-A1-02/39472
- JP-A- 2008 243 450

## Description

L'invention concerne un contacteur actionnable par un champ magnétique ainsi qu'un interrupteur comportant ce contacteur.

Les contacteurs actionnables par un champ magnétique sont également connus sous le terme de "reed".

Des contacteurs connus comportent au moins une première et une seconde lames en matériau magnétique s'étendant le long d'une direction longitudinale :
- la première lame comportant au moins un plot P₁ᵢ présentant une face de contact F₁ᵢ,
- la seconde lame comportant au moins un plot P₂ᵢ en vis-à-vis du plot P₁ᵢ et présentant une face de contact F₂ᵢ, les plots P₁ᵢ et P₂ᵢ étant en vis-à-vis lorsque l'intersection de la projection selon une direction transversale, perpendiculaire à la direction longitudinale, de la face F₁ᵢ sur la face F₂ᵢ et la face F₂ᵢ forme une zone Zᵢ de recouvrement dont la surface S_{zi} et strictement supérieure à zéro,
- au moins un plot de chaque paire de plots P₁ᵢ, P₂ᵢ en vis-à-vis étant déplaçable le long de la direction transversale, sous l'effet du champ magnétique, entre :
   - une position fermée dans laquelle les faces F₁ᵢ et F₂ᵢ sont directement en contact mécanique l'une avec l'autre pour permettre le passage d'un courant, et
   - une position ouverte dans laquelle les faces F₁ᵢ et F₂ᵢ sont séparées l'une de l'autre par un entrefer pour les isoler électriquement l'une de l'autre.

Lorsque au moins l'un des plots est en position fermée, on dit que le contacteur est en position fermée. Le contacteur est en position ouverte lorsque tous les plots sont en position ouverte. Le document WO 02/39472 A1 décrit un contacteur actionnable par un champ magnétique selon le préambule de la revendication 1.

L'invention vise à diminuer la résistance de ce contacteur en position fermée. Elle a donc pour objet un contacteur conforme à la revendication 1.

Le contacteur ci-dessus présente une résistance en position fermée plus petite que celle d'un contacteur de référence identique mais pourvu d'une seule paire de plots. En effet, étant donné que la section transversale des ponts Ptⱼᵢ est petite devant la surface S_{Zi} de la zone de recouvrement (c'est-à-dire que la surface S_{Ptji} est inférieure au 2/3 de la surface S_{Zi}), la majorité du flux magnétique concentré par le plot P₁ᵢ traverse la zone de recouvrement plutôt que le pont Pt₁ᵢ. Les plots de chaque paire de plots P₁ᵢ, P₂ᵢ sont donc attirés l'un vers l'autre sous l'effet du champ magnétique par une force proche de celle qui est observée pour le contacteur de référence. La résistance Rᵢ entre les plots de chaque paire de plots P₁ᵢ, P₂ᵢ en position fermée est donc aussi proche de celle qui est observée pour le contacteur de référence. Toutefois, le contacteur ci-dessus présente n paires de plots P₁ᵢ, P₂ᵢ et donc n résistances Rᵢ en parallèle lorsque le contacteur est en position fermée. La résistance en position fermée du contacteur ci-dessus est donc bien plus petite que celle du contacteur de référence à cause de cette mise en parallèle de plusieurs résistances Rᵢ.

En fait, la résistance en position fermée du contacteur ci-dessus est proche de celle qui serait obtenue en raccordant en parallèle n contacteurs de référence. Toutefois, par rapport à cette mise en parallèle de n contacteurs de référence, le contacteur ci-dessus présente un encombrement beaucoup plus réduit. En effet, les ponts Ptⱼᵢ raccordent mécaniquement et électriquement les différents plots entre eux. Il n'est donc pas nécessaire de prévoir des pistes électriques spécifiques pour raccorder en parallèle les paires de plots comme cela serait le cas si n contacteurs de référence étaient raccordés en parallèle. De plus, l'encombrement du contacteur ci-dessus est réduit. Plus précisément, plus le nombre n de paires de plots augmente, plus les première et seconde lames se chevauchent. Ainsi, il a été estimé que l'encombrement du contacteur ci-dessus est inférieur à nS/2, où S est l'encombrement du contacteur de référence alors que l'encombrement de n contacteurs de référence en parallèle est sensiblement égal à nS. L'encombrement du contacteur est représenté par la surface qu'il occupe dans un plan parallèle aux directions longitudinale et transversale.

Les modes de réalisation de ce contacteur peuvent comporter une ou plusieurs des caractéristiques des revendications dépendantes.

Ces modes de réalisation du contacteur présente en outre les avantages suivants :
- avoir une zone de recouvrement beaucoup plus petite que la surface S₁ᵢ ou S₂ᵢ du plot concentre le flux magnétique dans cette zone de recouvrement, ce qui augmente la force de contact en position fermée et diminue par conséquent la résistance du contacteur en position fermée ;
- choisir une longueur x pour la zone de recouvrement proche de la moitié de l'épaisseur eₚⱼᵢ permet de maximiser la force de contact tout en minimisant l'encombrement du contacteur ;
- avoir un plot P₁ᵢ en vis-à-vis du plots P₂ᵢ et du plot P_{2,i+1} permet d'augmenter le nombre de contacts en position fermée et donc de diminuer encore plus la résistance du contacteur en position fermée ;
- dimensionner les différents plots et leur positionnement pour obtenir des forces de contact entre chaque paire de plots sensiblement égales permet de diminuer la résistance du contacteur en position fermée tout en limitant l'augmentation de son encombrement ;
- loger les lames entièrement à l'intérieur d'un caisson facilite la réalisation d'un capot isolant ce caisson de l'environnement extérieur.

L'invention a également pour objet un interrupteur conforme à la revendication 8.

Dimensionner les plots Pⱼᵢ pour qu'ils soient juste saturés par le champ B₀ permet de limiter au maximum l'encombrement du contacteur et donc de l'interrupteur.

L'invention sera mieux comprise à la lecture de la description qui va suivre, donnée uniquement à titre d'exemple non limitatif et faite en se référant aux dessins sur lesquels :
- la figure 1 est une illustration schématique d'un interrupteur équipé d'un contacteur actionnable par un champ magnétique,
- la figure 2 est une illustration schématique en coupe partielle du contacteur de la figure 1,
- la figure 3 est une illustration schématique de la conformation des extrémités de lames du contacteur de la figure 1,
- la figure 4 est un organigramme d'un procédé de dimensionnement des extrémités du contacteur de la figure 1,
- la figure 5 est un organigramme d'un procédé de fabrication du contacteur de la figure 1,
- les figures 6 à 10 sont des illustrations schématiques et en coupe verticale du contacteur de la figure 1 dans différents états de fabrication,
- les figures 11 et 12 sont des illustrations schématiques en vue de dessus de deux autres modes de réalisation possibles pour les extrémités du contacteur de la figure 1,
- la figure 13 est un organigramme d'un procédé de dimensionnement des extrémités du mode de réalisation de la figure 12, et
- la figure 14 est une illustration schématique et en vue de dessus d'un autre mode de réalisation possible des extrémités du contacteur de la figure 1.

Dans ces figures, les mêmes références sont utilisées pour désigner les mêmes éléments.

Dans la suite de cette description, les caractéristiques et fonctions bien connues de l'homme du métier ne sont pas décrites en détail.

La figure 1 représente un interrupteur 1 équipé :
- d'un micro-contacteur 2 actionnable par un champ magnétique, et
- d'une source 3 commandable de champ magnétique.

La source 3 génère lorsqu'elle est commandée un champ ou une induction magnétique B₀ parallèle à une direction longitudinale X. En absence de commande, la source 3 ne génère aucun champ magnétique.

Le micro-contacteur 2 est un contacteur. Toutefois, il diffère des contacteurs macroscopiques entre autres par son procédé de fabrication. Les micro-contacteurs sont réalisés en utilisant les mêmes procédés de fabrication collectifs que ceux utilisés pour réaliser les puces microélectroniques. Par exemple, les micro-contacteurs sont réalisés à partir de plaquettes en silicium monocristallin ou en verre usiné par photolithographie et gravure et/ou structuré par croissance épitaxiale et dépôt de matériau métallique.

Le micro-contacteur 2 est réalisé dans un substrat plan 4 qui s'étend horizontalement c'est-à-dire ici parallèlement aux directions orthogonales X et Y. Dans la suite de cette description, la direction verticale, orthogonale aux directions X et Y, est notée Z.

Le substrat 4 est un substrat rigide. Par exemple, à cet effet, son épaisseur, dans la direction Z est supérieure à 200 et de préférence supérieure à 500 µm. Il est avantageusement électriquement isolant.

Par exemple, ici, ce substrat 4 est un substrat en silicium c'est-à-dire comportant au moins 10 % et typiquement plus de 50 % en masse de silicium. Ce substrat est inorganique et non photosensible. Le substrat 4 présente une face supérieure plane 6 horizontale.

Le micro-contacteur 2 comprend des électrodes 8 et 10 par l'intermédiaire desquelles circule le courant qui traverse ce micro-contacteur. Ces électrodes 8 et 10 sont fixées sans aucun degré de liberté au substrat 4. Ici, ces électrodes 8 et 10 sont des parallélépipèdes dont les faces supérieures sont situées dans le même plan que la face supérieure 6. Les faces verticales de ces électrodes s'étendent à l'intérieur du substrat 4. Les faces verticales sont reliées les unes aux autres à l'intérieur du substrat par une face inférieure, par exemple, parallèle à la face supérieure.

Des lames 12, 14 s'étendent parallèlement à la direction X à partir des électrodes, respectivement, 8 et 10. Les lames 12, 14 sont déplaçables l'une par rapport à l'autre sous l'effet d'un champ magnétique parallèle à cette direction X entre :
- une position ouverte (représentée sur la figure 1) dans laquelle les lames sont isolées électriquement l'une de l'autre par un entrefer 15 rempli d'un gaz diélectrique, et
- une position fermée dans laquelle les lames sont directement mécaniquement en contact l'une avec l'autre pour permettre le passage du courant entre les électrodes 8 et 10.

Ici, chaque lame a principalement la forme d'un parallélépipède qui s'étend parallèlement à la direction X. Ainsi, comme les électrodes, chaque lame présente :
- une face supérieure située dans le même plan que la face supérieure 6 du substrat 4,
- des faces verticales qui s'enfoncent vers l'intérieur du substrat 4, et
- une face inférieure située en dessous de la face 6 du substrat 4 et, par exemple, parallèle à la face supérieure de cette lame.

Chaque lame 12, 14 présente une extrémité proximale, respectivement 16, 18, mécaniquement et électriquement raccordées, respectivement, aux électrodes 8 et 10. Ici, les extrémités proximales 16 et 18 sont raccordées sans aucun degré de liberté à leurs électrodes respectives. Ainsi, ces extrémités proximales 16, 18 sont immobiles.

Dans ce mode de réalisation, les lames ne forment qu'un seul et même bloc de matière avec l'électrode à laquelle elles sont mécaniquement raccordées.

Chaque lame 12, 14 présente également une extrémité distale, respectivement 20, 22. Ces extrémités distales 20 et 22 sont en vis-à-vis et séparées l'une de l'autre par l'entrefer 15 en position ouverte. L'épaisseur de l'entrefer dans la direction Y est notée d. A l'inverse, ces extrémités distales sont directement en appui l'une sur l'autre en position fermée.

Ici, dans ce mode de réalisation, les deux extrémités distales 20, 22 sont flexibles pour se déplacer entre les positions ouverte et fermée.

Les extrémités distales 20, 22 se déplacent uniquement parallèlement au plan horizontal X, Y. A cet effet, elles sont reçues à l'intérieur d'un caisson 24 rempli d'un gaz diélectrique tel que de l'air ou autre. Plus précisément, chaque extrémité distale 20, 22 fléchit pour atteindre la position fermée à partir de la position ouverte. Les déformations subies par chaque extrémité distale 20, 22 entre les positions fermée et ouverte sont toutes élastiques pour lui permettre de revenir automatiquement à la position ouverte en absence de sollicitation extérieure.

Pour être flexible, chaque extrémité distale 20, 22 est beaucoup plus longue dans la direction X qu'épaisse dans la direction Y. Par exemple, chaque extrémité distale 20, 22 est cinq, dix ou cinquante fois plus longue qu'épaisse. Ici, l'épaisseur de l'extrémité distale 20 est inférieure à 100 µm et de préférence inférieure à 50 ou 30 µm.

La hauteur e_{c} de chaque extrémité distale 20, 22 dans la direction Z est typiquement dans, cet exemple, de l'ordre de 20 à 50 µm.

Ici les extrémités distales 20, 22 sont conformées pour limiter la résistance du micro-contacteur en position fermée. Un exemple d'une telle conformation est décrit en référence à la figure 3.

L'essentiel des lames 12, 14 et des électrodes 8, 10 est réalisé en matériau magnétique doux. Un matériau magnétique doux est un matériau présentant une perméabilité relative dont la partie réelle à basse fréquence est supérieure ou égale à 1 000. Un tel matériau présente typiquement une excitation coercitive pour le démagnétiser inférieure à 100 A.m⁻¹. Par exemple, le matériau magnétique doux utilisé ici est un alliage de fer et de nickel.

Pour accroître la conductivité électrique des lames, les faces verticales et inférieures de ces lames sont recouvertes d'un revêtement 28 conducteur. Il en est de même pour les faces verticales et inférieures des électrodes 8, 10. Par exemple, ce revêtement est réalisé en rhodium (Ro) ou en ruthénium (Ru) ou en platine (Pt). Le micro-contacteur 2 peut comporter également un capot 30 (figure 2) qui recouvre le caisson 24. Pour simplifier la figure 1, ce capot n'a pas été représenté sur celle-ci.

La figure 2 représente le micro-contacteur 2 en coupe verticale selon un plan de coupe I-I représenté sur la figure 1. Sur cette figure, un capot 30 qui recouvre le caisson 24 est représenté. Ce capot 30 permet d'éviter que des impuretés pénètrent à l'intérieur du caisson 24 et viennent gêner le déplacement des lames 12, 14. Il permet également d'éviter l'oxydation du contact.

Lorsqu'un champ magnétique extérieur est appliqué parallèlement à la direction X, celui-ci est concentré et guidé par les lames 12 et 14. Les lignes de champs de ce champ magnétique sont symbolisées par une flèche F sur la figure 1. Cela crée des forces dans l'entrefer 15 qui tendent à réduire cet entrefer. Ces forces font fléchir chaque extrémité distale 20, 22 jusqu'à ce que celles-ci viennent en contact l'une avec l'autre. Ainsi, un champ magnétique extérieur permet de déplacer les lames 12, 14 entre la position ouverte et la position fermée. Lorsque le champ magnétique extérieur disparaît, les extrémités distales 20, 22 reviennent vers la position ouverte à la manière d'une lame ressort c'est-à-dire par déformation élastique.

La figure 3 représente plus en détail la conformation des extrémités 20 et 22 mise en oeuvre pour diminuer la résistance du micro-contacteur 2 en position fermée. Ici, chaque extrémité 20, 22 comporte plusieurs plots Pⱼᵢ disposés les uns à côté des autres dans la direction X, où l'indice j identifie la lame et l'indice i identifie le plot de cette lame. Plus précisément, dans la suite de cette description, l'indice j prend la valeur « 1 » pour désigner la lame 12 et la valeur « 2 » pour désigner la lame 14.

Deux plots Pⱼᵢ et P_{j,i+1} immédiatement consécutifs dans la direction X sont reliés mécaniquement l'un à l'autre par l'intermédiaire d'un pont Ptⱼᵢ.

Chaque plot Pⱼᵢ présente une face plane Fⱼᵢ tournée vers l'entrefer 15. Ici, chaque plot P₁ᵢ est en vis-à-vis d'un plot P₂ᵢ de l'autre lame. Deux plots P₁ᵢ et P₂ᵢ sont en vis-à-vis si l'intersection de la face F₂ᵢ et de la projection, selon la direction Y, de la face F₁ᵢ sur la face F₂ᵢ forme une zone Zᵢ de recouvrement dont la surface S_{Zi} est strictement supérieure à zéro. Dans la suite de cette description, deux plots P₁ᵢ et P₂ᵢ en vis-à-vis portent le même indice i.

La surface S_{Ptji} de la section transversale du pont Ptⱼᵢ est strictement inférieure à la surface de la section transversale des plots Pⱼᵢ et P_{j,i+1} qu'il relie. Ici par surface de la section transversale, on désigne la surface de la section du plot ou du pont parallèle au plan défini par les directions YZ.

Ici, la conformation des extrémités 20 et 22 est représentée dans le cas particulier où le nombre n de paires de plots P₁ᵢ, P₂ᵢ en vis-à-vis est égal à deux.

De plus, ici, les extrémités 20 et 22 sont identiques sauf qu'elles sont tournées l'une vers l'autre. En effet, les faces F₁ᵢ sont tournées vers les faces F₂ᵢ. Ainsi, par la suite, seule l'extrémité 20 est décrite en détail.

Le plot P₁₁ est directement relié à l'extrémité 16 par un bras B₁ parallélépipédique de longueur l dans la direction X, d'épaisseur e dans la direction Y et de hauteur e_{c} dans la direction Z. Le plot P₁₁ est relié au plot P₁₂ par le pont Pt₁₁. Dans ce mode de réalisation particulier, les dimensions des plots P₁₁ et P₁₂ sont identiques. Ainsi, seuls les dimensions du plot P₁₁ sont décrites plus en détail.

Le plot P₁₁ est un parallélépipède de longueur βx, d'épaisseur eₚ et de hauteur e_{c}. La face F₁₁ et la zone Z₁ de recouvrement sont donc des rectangles. La longueur de la zone Z₁ de recouvrement dans la direction X est notée « x ». Ici, la longueur du plot P₁₁ est prise proportionnelle à la longueur x de la zone de recouvrement Z₁. Elle est donc notée sous la forme d'un produit entre une constante β et la longueur x.

Le pont Pt₁₁ est un parallélépipède de longueur eₛ, d'épaisseur eₚₜ et de hauteur e_{c}. Le pont Pt₁₁ est dimensionné de manière à ce que sa surface transversale S_{Pt11} soit au moins inférieure au deux-tiers de la surface S_{Z1} de la zone de recouvrement Z₁. Lorsque la surface S_{Pt11} est inférieure au deux-tiers de la surface S_{Z1} ou S_{Z2}, le flux magnétique concentré par les plots P₁₁ ou P₁₂ traverse majoritairement l'entrefer 15 plutôt que le pont Pt₁₁. Ceci permet donc d'augmenter la quantité de flux magnétique qui traverse l'entrefer 15 par l'intermédiaire des zones de recouvrement. Or, la force de contact f_{contact} entre les paires de plots en vis-à-vis est proportionnelle au flux magnétique divisé par la surface traversée par ce flux. Ainsi, minimiser la section verticale des ponts Pt₁ᵢ permet d'augmenter la force de contact entre les plots en position fermée et donc de diminuer la résistance du contacteur en positon fermée.

Ici, l'épaisseur eₚₜ de ce pont Pt₁₁ est au moins inférieure au tiers de l'épaisseur eₚ des plots P₁₁ et P₁₂. Ainsi, ce pont Pt₁₁ correspond également au fond d'une rainure de profondeur tₚ qui sépare les faces F₁₁ et F₁₂. La largeur de cette rainure est ici égale à la longueur eₛ du pont Pt₁₁.

On notera que l'épaisseur eₚ du plot P₁₁ est égale à la somme de la profondeur tₚ et de l'épaisseur eₚₜ du pont Pt₁₁.

La longueur totale de l'extrémité 20 est notée lₚ. Ici, la longueur lₚ est égale à 2βx+eₛ.

Les extrémités 20 et 22 sont décalées l'une par rapport à l'autre, dans la direction X, d'une distance g pour diminuer les surfaces S_{Zi} de recouvrement. Dans ce mode de réalisation, la distance g est choisie de manière à ce que les deux relations suivantes soient vérifiées : ${S}_{Zi} \leq {S}_{1 i} / 3$ ${S}_{Zi} \leq {S}_{2 i} / 3 ,$ où S₁ᵢ et S₂ᵢ sont les surfaces, respectivement, des faces F₁ᵢ et F₂ᵢ.

Pour simplifier les figures, les représentations des extrémités 20, 22 ne sont pas à l'échelle et ces deux relations ne sont pas représentées.

De préférence, la surface S_{Zi} est inférieure au quart ou au huitième des surfaces S₁ᵢ et S₂ᵢ.

Diminuer la surface S_{Zi} de recouvrement permet de concentrer le flux magnétique sur une surface plus petite que la surface des faces Fⱼᵢ. Cela permet donc d'augmenter la force de contact f_{contact} entre ces plots et de diminuer ainsi la résistance du contacteur en position fermée.

Le dimensionnement des extrémités 20 et 22 va maintenant être décrit en référence au procédé de la figure 4.

Ici, le dimensionnement des extrémités 20 et 22 est illustré par des exemples numériques donnés pour la situation suivante :
- l'intensité du champ magnétique B₀ produit par la source 3 pour déplacer le micro-contacteur 2 vers sa position fermée est de 50mT,
- la tension qui doit être commutée par le micro-contacteur 2 est au maximum de 50 volts,
- la force de contact f_{contact} qui s'exerce entre chaque paire de plots en position fermée est de 150µN,
- la force de rappel fᵣₐₚₚₑₗ qui ramène les plots vers leur position ouverte est de 20µN par contact,
- la force de rappel fₐₘᵢₙ exercée par le pont Pt₁₁ pour ramener le plot P₁₂ vers sa position ouverte est de 20µN,
- la perméabilité relative du matériau magnétique utilisé pour réaliser les lames 20 et 22 est de 1000,
- le module de Young E du matériau magnétique est égal à 1,85.10¹¹Pa, et
- la polarisation Jₛ du matériau magnétique à saturation est égale à 1 T.

La force de contact f_{contact} est la force qu'exerce le plot P₁ᵢ sur le plot P₂ᵢ en position fermée. Plus cette force de contact est élevée, plus la résistance du contact diminue.

La force de rappel fᵣₐₚₚₑₗ est la force de rappel qui s'exerce sur chaque plot et les sollicite en permanence vers la position ouverte.

La polarisation Jₛ est la polarisation du matériau magnétique observée lorsque celui-ci est saturé. En première approximation, la polarisation est le rapport entre l'intensité du champ magnétique B₀ et le facteur Nd de démagnétisation.

Lors d'une étape 27, la distance d de l'entrefer en position ouverte est choisie. Cette distance d doit être suffisamment importante pour permettre d'isoler électriquement les plots P₁ᵢ des plots P₂ᵢ en position ouverte. Elle dépend donc notamment de la tension présente entre les bornes 8 et 10 du micro-contacteur 2 en position ouverte. Ici, cette distance d est choisie supérieure à 5 µm de manière à isoler électriquement les plots P₁ᵢ des plots P₂ᵢ même en présence d'une tension de 220 volts entre les bornes 8 et 10. Cette valeur de 5 µm est donnée dans le cas particulier où l'entrefer 15 est rempli d'air. En effet, le champ disruptif de l'air est de l'ordre de 50V/µm pour des dimensions aussi petites que celles des extrémités 20 et 22.

Par ailleurs, la distance d est choisie suffisamment petite pour rester dans la zone de déformation élastique des lames 12 et 14. La borne maximale pour la distance d dépend donc des caractéristiques du matériau magnétique choisi telles que son module de Young E. Ici, pour rester dans cette zone de déformation élastique, d est choisie inférieure à 15µm.

Dans cet exemple, la distance d est fixée égale à 5 µm pour minimiser l'encombrement du micro-contacteur 2.

Lors d'une étape 29, la hauteur e_{c} est fixée. Plus cette hauteur e_{c} est grande, plus la résistance du micro-contacteur 2 en position fermée décroît. Toutefois, des contraintes technologiques de fabrication imposent une limite supérieure à la hauteur e_{c}. Ainsi, ici, la hauteur e_{c} est choisie au maximum égale à 30 µm et au minimum supérieure à 10 µm. Pour les applications numériques, la hauteur e_{c} est choisie égale à 20 µm.

Lors d'une étape 31, l'épaisseur eₚ des plots est calculée pour obtenir une force magnétique f_{f} qui attire le plot P₁ᵢ vers le plot P₂ᵢ en présence du champ magnétique B₀ égale à 170 µN. Cette force f_{f} s'oppose à la force de rappel fᵣₐₚₚₑₗ et à la force fₐₘᵢₙ qui sont prises ici égales à 20 µN. Plus précisément, les forces f_{contact}, f_{f} et fᵣₐₚₚₑₗ sont reliées les unes aux autres par la relation suivante : f_{contact}=f_{f} - fᵣₐₚₚₑₗ.

Ainsi, pour obtenir une force de contact f_{contact} de 150 µN, la force f_{f} est prise ici égale à 170 µN.

Pour calculer l'épaisseur eₚ, différentes simulations numériques à l'aide de logiciels ont été réalisées pour établir de façon expérimentale une relation reliant la force f_{f} à l'épaisseur eₚ. La relation établie est la suivante : ${f}_{f} = \left(3,4{e}_{p}+25\right) \frac{{e}_{c}}{20}$

Dans cette relation (1), l'épaisseur eₚ, la hauteur e_{c} sont exprimées en µm et la force f_{f} est exprimée en µN.

Cette relation (1) a été établie avec les hypothèses :
- les plots Pⱼᵢ sont saturés par le champ magnétique B₀,
- la présence des ponts Ptᵢⱼ, et des bras Bⱼ a été négligée, et
- l'épaisseur eₚ est supposée comprise entre 10 et 100 µm.

De plus la relation (1) est établie dans l'hypothèse où la longueur x de la zone Zᵢ de recouvrement est égal à la moitié de l'épaisseur eₚ. Autrement dit, la relation suivante est vérifiée : $x = {e}_{p} / 2$

A l'aide cette relation (1), on obtient ici la valeur de 40 µm pour l'épaisseur eₚ.

Lors d'une étape 32, la longueur x est calculée à l'aide de la relation (2). La longueur x est donc égale ici à 20 µm.

Lors d'une étape 33, la longueur βx des plots Pⱼᵢ est calculée. Cette longueur βx est déterminée pour que chaque plot Pⱼᵢ soit complètement saturé magnétiquement quand le champ B₀ est présent. Ici, la longueur βx est calculée pour que chaque plot Pⱼᵢ soit juste saturé. Par juste saturé, on désigne le fait que chaque plot est saturé par le champ B₀ et n'est pas saturé par un champ B₁ identique au champ B₀ sauf que sont intensité est égale à 80% et, de préférence 90%, de l'intensité du champ B₀. A cet effet, différentes relations obtenues en modélisant le plot Pⱼᵢ à l'aide des lois de l'électromagnétisme sont utilisées.

Plus précisément, la relation suivante reliant la polarisation Jₛ du matériau à la saturation au champ B₀ est utilisée : ${J}_{s} = \frac{{B}_{0}}{\frac{1}{{μ}_{r} - 1} + Nd} \approx \frac{{B}_{0}}{Nd}$

Dans cette relation (3), Nd est le facteur de démagnétisation du plot Pⱼᵢ. Ce facteur Nd est fonction des dimensions du plot Pⱼᵢ. La relation suivante qui relie le facteur Nd aux dimensions du plot est utilisée : $Nd = \frac{{e}_{c} {e}_{p}}{{\left(βx\right)}^{2}} \left(ln\left(\frac{4 \left(βx\right)}{{e}_{c} + {e}_{p}}\right)-1\right)$

Cette relation a été obtenue en considérant que la relation qui relie le facteur Nd de démagnétisation aux dimensions, établie dans le cas d'une ellipsoïde, s'applique aussi au cas d'un parallélépipède.

Ainsi, pour obtenir la valeur de la constante β, l'équation suivante doit être résolue : $\frac{{B}_{0}}{{J}_{s}} = \frac{{e}_{c} {e}_{p}}{{\left(βx\right)}^{2}} \left(ln\left(\frac{4 \left(βx\right)}{{e}_{c} + {c}_{p}}\right)-1\right)$

La résolution de cette équation donne la valeur « 7 » pour la constante β. Ainsi la longueur du plot Pⱼᵢ est ici de 140µm.

Ensuite, lors d'une étape 34, la longueur l, l'épaisseur e, la largeur es et la profondeur tₚ sont déterminées pour obtenir une force de rappel fᵣₐₚₚₑₗ égale à 20µN et une force fₐₘᵢₙ égale à 20 µN. Ici, pour cela, on fixe e pour minimiser l'encombrement du micro-contacteur 2. Par exemple, e est choisie égale à 5 µm.

On fixe également la distance g, dans ce cas particulier, pour que le plot P₁ᵢ soit uniquement en vis-à-vis du seul plot P₂ᵢ. Par exemple, g est choisie égale à 50 µm. Une fois la distance g fixée, la largeur eₛ et la longueur totale lₚ de l'extrémité 20 sont données par les relations suivantes : ${e}_{s} = g + βx - x ,$ ${I}_{p} = 2 βx + {e}_{s}$

La force fₐₘᵢₙ est donnée par la relation suivante : ${f}_{amin} = \frac{2 {Γ}_{amin}}{{e}_{s} + βx}$

Γₐₘᵢₙ est le couple mécanique de rappel exercé par le pont Pt₁₁ sur le plot P₁₂.

Le couple Γₐₘᵢₙ est donné par la relation suivante : ${Γ}_{amin} = {S}_{amin} \frac{d}{2} \left({e}_{s}+βx\right)$

La grandeur Sₐₘᵢₙ est elle-même donnée par la relation suivante : ${S}_{amin} = \frac{E}{\frac{{e}_{s}^{3}}{3 {I}_{3}} + \frac{{\left(βx\right)}^{3}}{3 {I}_{4}} + \frac{1}{{I}_{3}} \left({\left(βx\right)}^{2}{e}_{s}+\left(βx\right){\left({e}_{s}\right)}^{2}\right)}$

Les coefficients I₃ et I₄ sont donnés par les relations suivantes : ${I}_{3} = \frac{{e}_{c} ⋅ {\left({e}_{p}-{t}_{p}\right)}^{3}}{12}$ ${I}_{4} = \frac{{e}_{c} ⋅ {{e}_{p}}^{3}}{12}$

Ainsi, la contrainte fixée sur la force fₐₘᵢₙ permet de calculer la profondeur tₚ à partir des relations précédentes.

Imposer la force fₐₘᵢₙ ≥ 20 µN permet de garantir que si le plot P₁₁ revient dans sa position ouverte sous l'action de la force de rappel fᵣₐₚₚₑₗ, le plot P₁₂ fera de même car le pont Pt₁₁ est suffisamment rigide pour cela.

Une fois la profondeur tₚ calculée, on calcule la longueur l permettant de vérifier la contrainte selon laquelle la force fᵣₐₚₚₑₗ est égale à 20 µN. La force fᵣₐₚₚₑₗ est donnée par la relation suivante : ${f}_{rappel} = \frac{{Γ}_{r}}{21 + {l}_{p} + \left(β-1\right) x}$

Γᵣ est le couple de la force de rappel. Ce couple est égal à deux fois le couple de rappel Γ_{meca} exercé par chacune des lames 12 et 14. Ainsi, le couple de rappel Γᵣ est défini par la relation suivante : $2 {Γ}_{meca} = {Γ}_{r}$

Le couple Γ_{meca} d'une seule lame est défini par la relation suivante : ${Γ}_{meca} = S . {f}_{0} . \left(I+{I}_{p}\right)$ où f₀ est la flèche maximale de la lame 12.

Ici, cette flèche f₀ est approximée à l'aide de la relation suivante : ${f}_{0} \approx \frac{- d}{\frac{- l + \left(1-β\right) x}{l + {l}_{p}} - 1}$

Le facteur S de la relation (15) est donné par la relation suivante : $S = \frac{E}{\frac{{l}^{3}}{3 {I}_{1}} + \frac{{\left(βx\right)}^{3}}{3 {I}_{2}} + \frac{{e}_{s}^{3}}{3 {I}_{3}} + \frac{{\left(βx\right)}^{3}}{3 {I}_{4}} + \frac{1}{{I}_{1}} \left({l}^{2}{l}_{p}+l{\left({l}_{p}\right)}^{2}\right) + \frac{1}{{I}_{3}} \left({\left(βx\right)}^{2}{e}_{s}+\left(βx\right){\left({e}_{s}\right)}^{2}\right)}$ où les coefficients I1 et I2 sont donnés par les relations suivantes : ${I}_{1} = \frac{{e}_{c} ⋅ {e}^{3}}{12}$ ${I}_{2} = \frac{{e}_{c} {{e}_{p}}^{3}}{12}$

Les coefficients I₃ et I₄ ont déjà été précédemment définies. A partir des relations précédentes, la longueur l est calculée.

Avec les données numériques prises en compte ici, les résultats obtenus sont les suivants : I = 40 µm, e = 5 µm, tₚ = 30 µm et g = 50 µm.

Lors d'une étape 35, on vérifie que le couple Γ₀ exercé par les forces magnétiques en position ouverte lorsque le champ B₀ est présent est strictement supérieur au couple Γᵣ de rappel des forces mécaniques. Si cela est exact, cela garantit que le micro-contacteur 2 se déplace vers sa position fermée lorsque le champ magnétique B₀ est présent. Différentes simulations numériques réalisées par le déposant ont permis d'établir une relation approximant la force F₀ qu'exercent les forces magnétiques sur la lame 12 en position ouverte. Cette relation est la suivante : ${F}_{0} = \left(36.790+2.310.{e}_{p}-10.465.d+0.54{d}^{2}-0.116.{e}_{p}.d\right) . \frac{{e}_{c}}{20}$

A partir de la force F₀, il est également possible de déduire le couple des forces magnétiques qui s'exerce sur l'extrémité 20. Ce couple est ici donné par la relation suivante : ${Γ}_{0} = \left(36,790+2,310{e}_{p}-10,465d+0,54{d}^{2}-0,116{e}_{p}d\right) \frac{{e}_{c}}{20} \left(21+{l}_{p}+\left(β-1\right)x\right) {10}^{- 12}$

Les deux relations précédentes (20) et (21), ont été établies en utilisant les mêmes hypothèses que pour la relation (1). De plus, dans ces deux relations, l'épaisseur eₚ, la distance d, la hauteur e_{c} sont exprimées en µm, le couple Γ₀ en N.m, la force F₀ est exprimée en µN et l'épaisseur eₚ est comprise entre 10 et 100µm.

Si le couple Γ₀ n'est pas supérieur au couple Fᵣ, alors, on procède à une étape 36 lors de laquelle on incrémente l'épaisseur eₚ ou on diminue l'épaisseur e. A l'issue de l'étape 36, on retourne à l'étape 34 pour de nouveau calculer la longueur l et la profondeur tₚ.

Dans le cas où le couple Γ₀ est supérieur au couple Γᵣ, alors, on vérifie, lors d'une étape 37 si la force fₐₘᵢₙ est bien supérieure ou égale à 20 µN. Dans la négative, on procède à une étape 38, lors de laquelle la distance g est modifiée. Par exemple, la distance g est diminuée. A l'issue de l'étape 38, le procédé retourne à l'étape 34.

Dans le cas contraire, on procède à une étape 39 lors de laquelle le micro-contacteur 2 ayant les dimensions déterminées est fabriqué.

Le micro-contacteur ayant les dimensions données ci-dessus occupe environ une surface de silicium de 650µm (=2l+lₚ+βx-x) par 85µm (=2eₚ+d) hors plot de contact dans le plan XY.

Un exemple de procédé de fabrication du micro-contacteur 2 va maintenant être décrite plus en détail à l'aide du procédé de la figure 5.

Le procédé de fabrication décrit est un procédé de fabrication collectif utilisant les technologies des procédés de fabrication de la microélectronique. Il débute donc par la fourniture d'une galette de silicium plus connue sous le terme de « Wafer » sur laquelle vont être simultanément fabriqués plusieurs micro-contacteurs 2 à l'aide des mêmes opérations. Pour simplifier la description qui suit, les différentes étapes de fabrication sont décrites uniquement dans le cas d'un seul micro-contacteur. Différents états de fabrication obtenus lors du procédé de la figure 3 sont représentés en coupe verticale sur les figures 6 à 10.

Lors d'une étape 40, une couche 41 (figure 6) de résine photosensible est déposée sur la face supérieure 6 du substrat 4. Puis les zones où doivent être creusées les cavités dans le substrat 4 sont définies par insolation de la résine. Ces zones correspondent à l'emplacement des électrodes et des lames. Il s'agit ici d'une étape classique de photolithographie.

Lors d'une étape 42, on procède à une gravure anisotrope des zones définies pour graver dans le substrat des cavités 44, 46 (figure 6) formant un modèle en creux des lames 12 et 14 et des électrodes 8 et 10. Par gravure anisotrope on désigne ici une gravure dont la vitesse de gravure dans la direction Z est au moins dix fois et de préférence cinquante ou cent fois supérieure à la vitesse de gravure dans les directions horizontales X et Y. Autrement dit, la vitesse de gravure horizontale est négligeable par rapport à la vitesse de gravure dans la direction verticale. Cela permet d'obtenir des flancs plus verticaux que si la gravure était réalisée à l'aide d'autres procédés de gravure. Notamment, les flancs des cavités 44, 46 ainsi creusées sont plus verticaux que si elles avaient été creusées dans une résine photosensible ou à l'aide d'un autre procédé de gravure. Par exemple, on utilise ici une gravure par plasma ou une gravure chimique profonde du silicium (« deep silicon chemical etching »).

Lors d'une étape 48, la couche 41 de résine photosensible est retirée et l'on dépose le revêtement conducteur 28 sur l'ensemble de la face supérieure. Ainsi, ce revêtement conducteur recouvre non seulement les flancs verticaux des cavités mais également le fond des cavités ainsi que la face supérieure 6 du substrat.

Lors d'une étape 50, les cavités sont remplies par un matériau magnétique doux 52 (figure 5). Ici, le remplissage est réalisé par dépôt électrolytique en utilisant comme électrode conductrice le revêtement 28. Ainsi, ce revêtement 28 remplit également la fonction de couche de germination (« seed layer »). Puisque le revêtement 28 s'étend sur toute la face supérieure du substrat 4, le matériau 52 est également déposé sur toute la face supérieure du substrat 4 ainsi qu'à l'intérieur des cavités 44 et 46. On obtient alors l'état représenté sur la figure 7.

Lors d'une étape 54, on procède à la planarisation mécano-chimique du substrat 4 pour rétablir la face supérieure 6 plane du substrat 4. La planarisation mécano-chimique est plus connue sous l'acronyme CMP (« Chemical mechanical planarization »). Cette étape de planarisation est ici utilisée pour éliminer le matériau 52 et le revêtement 58 situé en dehors des cavités 44 et 46. A l'issue de cette étape on obtient l'état représenté sur la figure 8.

Lors d'une étape 56, le capot 30 est déposé à l'emplacement où doit être creusé le caisson 24. Pour cela, ici, on procède au dépôt d'une surépaisseur 58 (figure 9) de matériau au-dessus de la zone où doit être creusé le caisson 24. Le matériau utilisé pour créer cette surépaisseur 58 est susceptible d'être gravé par le même agent de gravure isotrope que le substrat 4. Par exemple, ici, il s'agit de silicium. Cette surépaisseur 58 permet d'isoler le capot 30 de la face supérieure des extrémités distales 20 et 22. Ensuite, toujours lors de cette étape 56, une couche mince 59 est déposée sur l'ensemble de la face supérieure du substrat 4. Cette couche mince 59 est réalisée dans un matériau résistant à l'agent de gravure isotrope. Enfin, on réalise dans cette couche mince 59 formant le capot 30 des orifices d'admission 60 de l'agent de gravure isotrope. Pour simplifier la figure 9, un seul des orifices 60 a été représenté. Ces orifices sont disposés au-dessus de l'emplacement où doit être creusé le caisson 24.

Lors d'une étape 62, on procède à la gravure du substrat 4 pour réaliser le caisson 24. Lors de cette étape la gravure réalisée est isotrope. Une gravure isotrope est une étape de gravure lors de laquelle les vitesses de gravure dans les directions X, Y sont égales à la vitesse de gravure dans la direction Z à plus ou moins 50 % près et, de préférence, à plus ou moins 20 ou 10 % près.

Lors de l'étape 62, l'agent de gravure isotrope est mis en contact avec le silicium à graver par l'intermédiaire des orifices d'admission 60. L'agent de gravure utilisé est choisi pour ne pas réagir avec le matériau magnétique doux 52 et le revêtement 28. Par exemple, l'agent de gravure est un gaz XeF₂.

Puisque l'agent de gravure est un agent de gravure isotrope, il dégage les faces verticales des extrémités 20 et 22 et, en même temps, le dessous, c'est-à-dire la face inférieure, de l'extrémité distale 20 (figure 10).

Ainsi, à l'issue de cette étape de gravure isotrope, le caisson 24 est réalisé.

Enfin, lors d'une étape 66, les orifices d'admission 60 sont éventuellement refermés et la galette sur laquelle ont été collectivement réalisés les différents micro-contacteurs est découpée pour les isoler mécaniquement les uns des autres.

La figure 11 représente un micro-contacteur 80. Ce micro-contacteur 80 est identique au micro-contacteur 2 à l'exception du fait que l'extrémité 20 est remplacée par une extrémité fixe 82. L'extrémité 82 est ici identique à l'extrémité 20 sauf que celle-ci est fixée sans aucun degré de liberté au substrat 4. Le bras B₁ est donc omis.

Le dimensionnement des plots P₂₁ et P₂₂ est identique à ce qui a été décrit au regard de la figure 4 sauf que la flèche f₀, le couple Γ_{meca}, la force Fₐₘᵢₙ et le couple Γₐₘᵢₙ sont définis par les relations suivantes : ${f}_{0} = d$ ${Γ}_{meca} = {Γ}_{r}$ ${f}_{a min} = \frac{{Γ}_{a min}}{{e}_{s} + βx}$ ${Γ}_{amin} = {S}_{amin .} d . \left({e}_{s}+βx\right)$

Comme dans le mode de réalisation précédent, les plots P₁₁ et P₂₂ ainsi que le pont Pt₁₁ sont identiques, respectivement, aux plots P₂₁ et P₂₂ et au pont Pt₂₁.

La figure 12 représente un micro-contacteur 90 identique au micro-contacteur 2 sauf que l'extrémité 20 est remplacée par une extrémité 92. Pour simplifier cette figure, seules les extrémités 92 et 22 sont représentées en détail.

L'extrémité 92 est identique à l'extrémité 20 sauf que la distance g est choisie dans ce mode de réalisation égale à -x pour créer une nouvelle zone de recouvrement Z'₁ supplémentaire entre le plot P₁₂ et le plot P₂₁. De plus, g est choisie de manière à ce que les dimensions de cette zone Z'₁ de recouvrement soient identiques à celles des zones Z₁ et Z₂ de manière à répartir de façon uniforme la force de contact entre les différents points de contact entre les plots. Ainsi, dans ce mode de réalisation, il existe trois points de contact obtenus avec seulement deux paires de plots au lieu de deux points de contact comme dans le précédent mode de réalisation. L'augmentation du nombre de points de contact permet de diminuer la résistance du micro-contacteur en position fermée puisque, comme cela va maintenant être décrit en référence à la figure 13, les extrémités 22 et 92 sont dimensionnées pour que les forces de contact qui s'exercent au niveau de chaque point de contact soient identiques à celles qui seraient obtenues si un seul point de contact existait.

Le procédé de dimensionnement du micro-contacteur 90 représenté sur la figure 13 est identique à celui représenté sur la figure 4 à l'exception du fait que l'étape 34 est remplacée par une étape 100 et les étapes 37 et 38 sont omises.

Plus précisément, lors de l'étape 100, la largeur es de la rainure est fixée par la relation suivante : ${e}_{s} = βx - 2 x$

Ainsi, seule la longueur l, l'épaisseur e et la profondeur tₚ sont à déterminer pour obtenir une force de rappel fᵣₐₚₚₑₗ et une force fₐₘᵢₙ égale à 20 µN.

Comme précédemment, ici, on choisit l'épaisseur e pour limiter l'encombrement du micro-contacteur 90. Ici, e est choisie égale à 5 µm.

L'épaisseur tₚ est déterminée à partir de la contrainte imposée sur la force fₐₘᵢₙ en utilisant les relations suivantes de façon similaire à ce qui a été précédemment décrit en regard de l'étape 34.

La force fₐₘᵢₙ est donnée par la relation suivante : ${f}_{amin} = \frac{2 {Γ}_{amin}}{2 {e}_{s} + βx}$

Γₐₘᵢₙ est le couple mécanique de rappel exercé par le pont Pt₁₁ sur le plot P₁₂. Il est donné par la relation (9) précédente. Ainsi, la contrainte fixée sur la force fₐₘᵢₙ permet de calculer la profondeur tₚ à partir des relations précédentes.

Ensuite, la longueur l est déterminée à partir de la contrainte imposée sur la force fᵣₐₚₚₑₗ. Toutefois, contrairement à ce qui a été décrit dans l'étape 34, la force de rappel est cette fois-ci donnée par la relation suivante : ${F}_{rappel} = \frac{Γr}{3 l + \left(6β-{/}_{2} 7\right) x}$

Comme précédemment, le couple de rappel Γᵣ est donné par la relation suivante : $2 {Γ}_{meca} = {Γ}_{r}$

Le couple Γ_{meca} est donné par la relation suivante : ${Γ}_{meca} = S . {f}_{0} . \left(I+{I}_{p}\right)$

Dans la relation précédente, la longueur lₚ de l'extrémité 92 est donnée par la relation suivante : ${I}_{p} = 2 βx + {e}_{s}$

Le facteur S de la relation (30) est déterminé à partir de la même relation (17) que celle donnée en regard de l'étape 34.

Avec les mêmes hypothèses numériques que précédemment, on obtient les valeurs suivantes : la longueur l est égale à 35 µm, l'épaisseur e est égale à 5 µm et la profondeur tₚ est égale à 35 µm.

L'encombrement total hors plots de contact du micro-contacteur 90 est donné par le produit de la longueur totale Lₜ par l'épaisseur total et. La longueur totale Lₜ est donnée par la relation suivante : ${L}_{t} = 2 I + {I}_{p} + \left(β-1\right) x$

L'épaisseur et est donnée par la relation suivante : ${E}_{t} = 2 {e}_{p} + d$

Ainsi, la surface de silicium occupée par les lames est ici de 570 x 85 µm². Le micro-contacteur 90 est donc légèrement moins encombrant que le micro-contacteur 2 et sa résistance en position fermée est plus faible.

La figure 14 représente un micro-contacteur 110 identique au micro-contacteur 90 mais dans lequel l'extrémité 92 est remplacée par une extrémité fixe 112.

L'extrémité 112 est fixée sans degré de liberté au substrat 4. Le bras B₁ est omis.

Le dimensionnement du micro-contacteur 110 se déduit de ce qui avait été décrit en regard de la figure 13. Toutefois, les relations suivantes sont utilisées en lieu et place des relations correspondantes dans la figure 13 : ${f}_{0} = d$ ${Γ}_{meca} = {Γ}_{r}$ ${Γ}_{meca} = S . d . \left(I+{I}_{p}\right)$ ${F}_{amin} = \frac{{Γ}_{amin}}{2 {e}_{s} + βx}$ ${Γ}_{amin} = {S}_{amin} . d . \left({e}_{s}+βx\right)$

De nombreux autres modes de réalisation sont possibles. Par exemple, il n'est pas nécessaire d'imposer que la longueur x soit égale à la moitié l'épaisseur eₚ bien que ceci semble permettre d'atteindre un optimum entre d'une part la diminution de la résistance et d'autre part un encombrement limité. Par exemple, en variante, x est choisi comme étant compris entre eₚ/3 et eₚ/1,5. De préférence, la longueur x est choisie égale à eₚ/2 à plus ou moins 30 % près.

D'autres méthodes de dimensionnement des extrémités des lames sont possibles. En particulier, il est possible de simuler, pour un jeu de dimensions, à l'aide d'un logiciel de simulation, le fonctionnement du micro-contacteur. Si les contraintes imposées sur le fonctionnement du micro-contacteur simulé ne sont pas satisfaites, les dimensions sont modifiées et l'on procède alors à une nouvelle simulation. Ainsi, par essais successifs, on arrive à déterminer les dimensions des extrémités satisfaisant les contraintes imposées.

Lors du dimensionnement des extrémités des lames, la contrainte sur la force fₐₘᵢₙ peut être omise.

Pour limiter la surface transversale du pont Pᵢⱼ, il est également possible de limiter sa hauteur dans la direction verticale. Dans un cas très particulier, seule la hauteur du pont Pᵢⱼ dans la direction verticale est limitée pour satisfaire la relation S_{Ptij} ≤ 2/3S_{Zi}.

Ce qui a été décrit précédemment pour la conformation des extrémités s'applique également au micro-contacteur dans lequel les lames se déplacent perpendiculairement au plan du substrat.

Il n'est pas nécessaire que les différentes forces de contact au niveau des différents points de contact soient toutes identiques les unes aux autres. Par exemple, au moins l'un des plots peut être dimensionné pour produire une force de contact supérieure à celle produite par d'autres plots. Par exemple, cela peut aussi être obtenu en choisissant des longueurs différentes pour les différentes zones de recouvrement.

Pour que le micro-contacteur fonctionne correctement, il n'est pas nécessaire de saturer magnétiquement chacun des plots. Par exemple, seuls quelques plots sont dimensionnés pour être saturés par le champ B₀. En variante, aucun des plots n'est saturé.

Ce qui a été décrit ici dans le cas particulier des micro-contacteurs s'applique également au cas des contacteurs ayant des dimensions macroscopiques. Ces contacteurs ayant des dimensions macroscopiques ne sont pas fabriqués par les mêmes procédés de fabrication que ceux de la microelectronique. De plus, leurs dimensions sont généralement beaucoup plus importantes. Par exemple, la longueur des lames dépasse souvent 1 ou 3 mm.

## Revendications

1. Contacteur actionnable par un champ magnétique, ce contacteur comportant au moins une première et une seconde lames (12, 14) s'étendant le long d'une direction longitudinale :
- la première lame (12) comportant au moins un plot P₁ᵢ présentant une face de contact F₁ᵢ,
- la seconde lame (14) comportant au moins un plot P₂ᵢ en vis-à-vis du plot P₁ᵢ et présentant une face de contact F₂ᵢ, les plots P₁ᵢ et P₂ᵢ étant en vis-à-vis lorsque l'intersection de la face F₂ᵢ et de la projection selon une direction transversale, perpendiculaire à la direction longitudinale, de la face F₁ᵢ sur la face F₂ᵢ forme une zone de recouvrement dont la surface S_{zi} et strictement supérieure à zéro,
- au moins un plot de chaque paire de plots P₁ᵢ, P₂ᵢ en vis-à-vis étant déplaçable le long de la direction transversale, sous l'effet du champ magnétique, entre :
• une position fermée dans laquelle les faces F₁ᵢ et F₂ᵢ sont directement en contact mécanique l'une avec l'autre pour permettre le passage d'un courant, et
• une position ouverte dans laquelle les faces F₁ᵢ et F₂ᵢ sont séparées l'une de l'autre par un entrefer (15) pour les isoler électriquement l'une de l'autre,
- les première et seconde lames (12, 14) comportent des plots formant plusieurs paires de plots P₁ᵢ, P₂ᵢ en vis-à-vis, immédiatement consécutives le long de la direction longitudinale, et
- chaque lame comprend au moins un pont Ptⱼᵢ, chaque pont reliant mécaniquement directement deux plots Pⱼᵢ, P_{j,i+1} immédiatement consécutifs d'une même lame, la section transversale de ce pont Ptⱼᵢ étant réduite par rapport à la section transversale des plots Pⱼᵢ et P_{j,i+1} **caractérisé en ce que** lesdites première et seconde lames (12, 14) sont en matériau magnétique; et la surface S_{Ptji} de la plus petite section transversale du pont Ptⱼᵢ vérifiant la relation suivante : 0 < S_{Ptji} < 2/3S_{Zi}, où j est un indice identifiant la lame et i est un indice identifiant le plot de cette lame.

2. Contacteur selon la revendication 1, dans lequel la surface S_{Zi} de chaque zone de recouvrement vérifie les deux relations suivantes : 0 < S_{zi} ≤ S₁ᵢ/3 et 0 < S_{zi} ≤ S₂ᵢ/3, où Sᵢⱼ est la surface de la face de contact Fᵢⱼ.

3. Contacteur selon l'une quelconque des revendications précédentes, dans lequel chaque plot Pⱼᵢ est un parallélépipède, s'étendant parallèlement à la direction longitudinale, d'épaisseur eₚⱼᵢ dans la direction transversale et la zone de recouvrement est un rectangle de longueur x dans la direction longitudinale, la longueur x étant égale à eₚⱼᵢ/2 à plus ou moins 30 % près.

4. Contacteur selon l'une quelconque des revendications précédentes, dans lequel au moins l'un des plots Pⱼᵢ est en vis-à-vis du plots P₂ᵢ et du plot P_{2,i+1}.

5. Contacteur selon l'une quelconque des revendications précédentes, dans lequel les surfaces S_{Zi} des zones de recouvrement sont toutes égales et les dimensions des plots Pᵢⱼ sont également toutes égales entre elles.

6. Contacteur selon l'une quelconque des revendications précédentes, dans lequel le contacteur comporte un substrat plan (4) à l'intérieur duquel est creusé un caisson (24) et les lames (12, 14) sont entièrement reçues à l'intérieur de ce caisson.

7. Contacteur selon l'une quelconque des revendications précédentes, dans lequel chaque pont Ptⱼᵢ correspond au fond d'une rainure dont l'ouverture est tournée vers l'entrefer (15).

8. Interrupteur comportant :
- un contacteur (2; 80; 90; 110) conforme à l'une quelconque des revendications précédentes, et
- une source (3) d'induction B₀ parallèle à la direction longitudinale sous l'effet de laquelle les plots se déplacent de leur position ouverte vers leur position fermée, **caractérisé en ce que** les dimensions des plots sont telles que l'intensité de l'induction magnétique B₀ permet de saturer ces plots P₁ᵢ et P₂ᵢ tandis qu'une induction magnétique B₁ identique à l'induction B₀ sauf que son intensité est égale à 80% de l'intensité de l'induction B₀ ne permet pas de saturer ces plots P₁ᵢ et P₂ᵢ.

## Patentansprüche

1. Schütz, das mit Hilfe eines Magnetfeldes betätigbar ist, wobei das Schütz mindestens eine erste und eine zweite Zunge (12, 14) umfasst, die sich entlang einer Längsrichtung erstrecken, wobei:
- die erste Zunge (12) mindestens ein Kontaktstück P₁ᵢ mit einer Kontaktfläche F₁ᵢ umfasst,
- die zweite Zunge (14) mindestens ein Kontaktstück P₂ᵢ gegenüber dem Kontaktstück P₁ᵢ und mit einer Kontaktfläche F₂ᵢ umfasst, wobei die Kontaktstücke P₁ᵢ und P₂ᵢ sich gegenüberliegen, wenn die Schnittstelle der Fläche F₂ᵢ und der Projektion der Fläche F₁ᵢ in Querrichtung, senkrecht zur Längsrichtung, auf der Fläche F₂ᵢ einen Überlappungsbereich bildet, dessen Oberfläche S_{zi} und strikt größer als Null,
- mindestens ein Kontaktstück jedes Paares von gegenüberliegenden Kontaktstücken P₁ᵢ, P₂ᵢ entlang der Querrichtung unter der Wirkung des Magnetfeldes verschiebbar ist zwischen:
• einer geschlossenen Position, in der die Flächen F₁ᵢ und F₂ᵢ direkten mechanischen Kontakt miteinander haben, um den Durchgang eines Stroms zu gestatten, und
• einer offenen Position, in der die Flächen F₁ᵢ und F₂ᵢ durch einen Luftspalt (15) voneinander getrennt sind, um sie voneinander elektrisch zu isolieren,
- die erste und zweite Zunge (12, 14) Kontaktstücke aufweisen, die entlang der Längsrichtung unmittelbar aufeinanderfolgend mehrere Paare von gegenüberliegenden Kontaktstücken P₁ᵢ, P₂ᵢ bilden, und
- jede Zunge mindestens eine Distanzbrücke Ptⱼᵢ umfasst, wobei jede Distanzbrücke zwei unmittelbar aufeinanderfolgende Kontaktstücke Pⱼᵢ, P_{j,i+1} derselben Zunge direkt mechanisch verbindet, wobei der Querschnitt dieser Distanzbrücke Ptⱼᵢ im Vergleich zu dem Querschnitt der Kontaktstücke Pⱼᵢ und P_{j,i+1} reduziert ist, **dadurch gekennzeichnet, dass** die erste und zweite Zunge (12, 14) aus magnetischem Material bestehen;
und die Oberfläche S_{Ptji} des kleinsten Querschnitts der Distanzbrücke Ptⱼᵢ die folgende Beziehung erfüllt: 0 < S_{Ptji} < 2/3S_{Zi}, wobei j ein die Zunge kennzeichnender Index und i ein das Kontaktstück dieser Zunge kennzeichnender Index ist.

2. Schütz nach Anspruch 1, bei dem die Oberfläche S_{Zi} jedes Überlappungsbereichs die folgenden beiden Beziehungen erfüllt: 0 < S_{zi} ≤ S₁ᵢ/3 und 0 < S_{zi} ≤ S₂ᵢ/3, wobei Sᵢⱼ die Oberfläche der Kontaktfläche Fᵢⱼ ist.

3. Schütz nach einem der vorangehenden Ansprüche, bei dem jedes Kontaktstück Pⱼᵢ ein sich parallel zur Längsrichtung erstreckender Quader mit einer Dicke eₚⱼᵢ in Querrichtung ist und der Überlappungsbereich ein Rechteck mit einer Länge x in Längsrichtung ist, wobei die Länge x gleich eₚⱼᵢ/2 plus/minus etwa 30 % beträgt.

4. Schütz nach einem der vorangehenden Ansprüche, bei dem mindestens eines der Kontaktstücke Pⱼᵢ gegenüber dem Kontaktstück P₂ᵢ und dem Kontaktstück P_{2,i+1} liegt.

5. Schütz nach einem der vorangehenden Ansprüche, bei dem die Oberflächen S_{zi} der Überlappungsbereiche alle gleich groß sind und die Maße der Kontaktstücke Pᵢⱼ ebenfalls alle gleich sind.

6. Schütz nach einem der vorangehenden Ansprüche, bei dem der Schütz ein ebenes Substrat (4) aufweist, in dessen Innerem ein Kasten (24) ausgespart ist, und die Zungen (12, 14) vollständig im Inneren dieses Kastens aufgenommen werden.

7. Schütz nach einem der vorangehenden Ansprüche, bei dem jede Distanzbrücke Ptⱼᵢ mit dem Boden einer Nut übereinstimmt, deren Öffnung dem Luftspalt (15) zugewandt ist.

8. Schalter, umfassend:
- ein Schütz (2; 80; 90; 110) nach einem der vorangehenden Ansprüche, und
- eine Quelle (3) zur Induktion B₀ parallel zur Längsrichtung, unter deren Wirkung die Kontaktstücke sich von ihrer offenen Position in ihre geschlossene Position verschieben, **dadurch gekennzeichnet, dass** die Maße der Kontaktstücke derart sind, dass die Intensität der magnetischen Induktion B₀ es ermöglicht, diese Kontaktstücke P₁ᵢ und P₂ᵢ zu sättigen, während eine magnetische Induktion B₁, die identisch mit der Induktion B₀ ist, außer dass ihre Intensität 80% der Intensität der Induktion B₀ beträgt, es nicht ermöglicht, diese Kontaktstücke P₁ᵢ und P₂ᵢ zu sättigen.

## Claims

1. Contactor that can be actuated by a magnetic field, this contactor comprising at least one first and one second blades (12, 14) extending in a longitudinal direction:
- the first blade (12) comprising at least one contact block P₁ᵢ having a contact face F₁ᵢ,
- the second blade (14) comprising at least one contact block P₂ᵢ facing the contact block P₁ᵢ and having a contact face F₂ᵢ, the contact blocks P₁ᵢ and P₂ᵢ facing one another when the intersection of the face F₂ᵢ and of the projection in the transverse direction, at right angles to the longitudinal direction, of the face F₁ᵢ on the face F₂ᵢ forms an area of overlap whose surface S_{zi} is strictly greater than zero,
- at least one contact block of each pair of contact blocks P₁ᵢ, P₂ᵢ facing one another being able to be displaced in the transverse direction, under the effect of the magnetic field, between:
• a closed position in which the faces F₁ᵢ and F₂ᵢ are directly in mechanical contact with one another to allow the passage of a current, and
• an open position in which the faces F₁ᵢ and F₂ᵢ are separated from one another by an air gap (15) to electrically insulate them from one another,
- the first and second blades (12, 14) comprise contact blocks forming several pairs of contact blocks P₁ᵢ, P₂ᵢ facing one another, immediately consecutive in the longitudinal direction, and
- each blade comprises at least one bridge Ptⱼᵢ, each bridge directly mechanically linking two immediately consecutive contact blocks Pⱼᵢ, P_{j,i+1} of one and the same blade, the cross section of this bridge Ptⱼᵢ being reduced relative to the cross section of the contact blocks Pⱼᵢ, P_{j,i+1}, **characterized in that** said first and second blades (12,14) are made of magnetic material;
and the surface S_{Ptji} of the smallest cross section of the bridge Ptⱼᵢ bearing out the following relationship: 0 < S_{Ptji} < 2/3S_{Zi}, in which j is an index identifying the blade and i is an index identifying the contact block of this blade.

2. Contactor according to Claim 1, in which the surface S_{Zi} of each area of overlap bears out the following two relationships: 0 < S_{zi} ≤ S₁ᵢ/3 and 0 < S_{zi} ≤ S₂ᵢ/3 in which Sᵢⱼ is the surface of the contact face Fᵢⱼ.

3. Contactor according to either one of the preceding claims, in which each contact block Pⱼᵢ is a parallelpiped, extending parallel to the longitudinal direction, of thickness eₚⱼᵢ in the transverse direction and the area of overlap is a rectangle of length x in the longitudinal direction, the length x being equal to eₚⱼᵢ/2 to within plus or minus 30%.

4. Contactor according to any one of the preceding claims, in which at least one of the contact blocks Pⱼᵢ is opposite the contact blocks P₂ᵢ and the contact block P_{2,i+1}.

5. Contactor according to any one of the preceding claims, in which the surfaces S_{zi} of the areas of overlap are all equal and the dimensions of the contact blocks Pᵢⱼ are also equal to one another.

6. Contactor according to any one of the preceding claims, in which the contactor comprises a planar substrate (4) in the interior of which is hollowed out a caisson (24) and the blades (12, 14) are entirely received inside this caisson.

7. Contactor according to any one of the preceding claims, in which each bridge Ptⱼᵢ corresponds to the bottom of a groove whose opening is turned towards the air gap (15).

8. Switch comprising:
- a contactor (2; 80; 90; 110) according to any one of the preceding claims, and
- a source (3) of induction B₀ parallel to the longitudinal direction under the effect of which the contact blocks are displaced from their open position to their closed position,
**characterized in that** the dimensions of the contact blocks are such that the intensity of the magnetic induction B₀ makes it possible to saturate these contact blocks P₁ᵢ and P₂ᵢ while a magnetic induction B₁ identical to the induction B₀ except that its intensity is equal to 80% of the intensity of the induction B₀ does not make it possible to saturate these contact blocks P₁ᵢ and P₂ᵢ.
